# EUROPÄISCHE PATENTSCHRIFT

(11) **EP 0 312 889 B1**
(45) Veröffentlichungstag und Bekanntmachung des Hinweises auf die Patenterteilung: **18.03.1992**
(21) Anmeldenummer: 88116855.3
(22) Anmeldetag: 11.10.1988
(51) Int. Cl.: B22D 11/04

(54) **Kokille zum Stranggiessen**
Mould for continuous casting
Lingotière pour la coulée continue

(30) Priorität: 23.10.1987 DE 3735883
(43) Veröffentlichungstag der Anmeldung: 26.04.1989
(73) Patentinhaber: Thyssen Stahl Aktiengesellschaft, 47166 Duisburg (DE)
(72) Erfinder: Wyrwas, Karl-Heinz, D-4130 Moers 1 (DE); Radtke, Waldemar, Dipl.-Ing., D-4200 Oberhausen 11 (DE); Lax, Hermann, Dipl.-Ing., D-4000 Düsseldorf 31 (DE)
(74) Vertreter: Cohausz & Florack Patentanwälte

(56) Entgegenhaltungen:
- EP-A- 0 044 291
- EP-A- 0 107 564
- DE-A- 2 620 751
- DE-A- 2 742 742
- DE-A- 3 235 673
- PATENT ABSTRACTS OF JAPAN, Band 6, Nr.142 (M-146)(1020), 31. Juli 1982;

## Beschreibung

Die Erfindung bezieht sich auf eine Kokille zum Stranggießen, bestehend aus Breitseitenplatten, von denen die eine eine Festseitenwand und die andere eine Losseitenwand bilden, und verstellbaren, von den Breitseitenplatten festklemmbaren Schmalseitenplatten sowie aus auf eine Stützkraft einstellbaren Stellzylindern für die die Losseitenwand bildende Breitseitenplatte.

Kokillen dieser Art sind in verschiedenen Ausführungen bekannt. Bei solchen Kokillen sind in der Regel beide Schmalseitenplatten mittels Stellorganen, insbesondere hydraulischen Stellzylindern verstellbar, während von den Breitseitenplatten die eine Breitseitenplatte in einer durch einstellbare Stützelemente, zum Beispiel Einstellschrauben, fest vorgegebenen Position in einem Rahmen fixiert ist und somit eine Festseitenwand bildet, ist die andere Breitseitenplatte über Stellorgane, insbesondere hydraulische Stellzylinder verstellbar und bildet somit eine Losseitenwand. Durch die Klemmkraft der durch die hydraulischen Stellzylinder beaufschlagten Breitseitenplatte werden während des Gießbetriebes die Schmalseitenplatten kraftschlüssig in der gewünschten Lage zwischen den Breitseitenplatten eingeklemmt. Der Vorteil der Abstützung der Breitseiten an Stellzylindern besteht darin, daß die Stützkraft einstellbar ist. Bei Überschreiten der Stützkraft durch den in der Kokille sich bildenden Strang kann die Breitseite ausweichen (EP 0 107 564 B1; DE 32 35 673 A1).

Für die Formathaltigkeit der Kokille kommt der Druckbeaufschlagung der Stellzylinder der Breitseitenplatte entscheidende Bedeutung zu, denn bei Druckabfall geht die Verklemmung mit der Folge verloren, daß die Platten dem Druck in der Kokille nachgeben und auswandern.

Ferner ist eine Kokille bekannt, bei der die Verstellung der Breitseitenplatten mittels Stellschrauben erfolgt. Um die Klemmkraft für die Schmalseitenplatte aufzubringen, sind die Breitseitenplatten über Tellerfederpakete an den Stellschrauben abgestützt. Zur Spannung der Tellerfederpakete dienen hydraulische Spannzylinder. Während des Gießbetriebes sind diese hydraulischen Spannzylinder nicht wirksam. Die Breitseitenplatten stützen sich dann über die unter Vorspannung gesetzten Tellerfederpakete an den als starre Widerlager dienenden Stellschrauben ab. Bei dieser Kokille besteht zwar nicht die Gefahr wie bei den anderen Kokillen, daß durch Ausfall des Druckmittels die Klemmkraft verlorengeht, doch ist der konstruktive Aufwand wegen des Tellerfederpaketes, der Stellschrauben und der Spannzylinder erheblich (DE-OS 27 42 742).

Schließlich ist eine Kokille bekannt, bei der zur Verstellung der Schmalseitenplatten hydraulische Stellzylinder vorgesehen sind. Parallel zu diesen hydraulischen Stellzylindern sind an den Schmalseiten Führungsholme gekuppelt, die in hydraulisch beaufschlagten Klemmbuchsen fixierbar sind. Diese Klemmbuchsen werden aktiviert, wenn mittels des Stellzylinders die zugehörige Schmalseitenplatte in die gewünschte Position gebracht worden ist (DE 26 20 751 A1).

Der Erfindung liegt die Aufgabe zugrunde, eine Kokille zum Stranggießen zu schaffen, bei der mit geringem konstruktiven Aufwand eine sichere federelastische Abstützung der Breitseitenplatte gewährleistet ist.

Diese Aufgabe wird erfindungsgemäß bei einer Kokille der eingangs genannten Art dadurch gelöst, daß die die Losseitenwand bildende Breitseitenplatte außer an den Stellzylindern an Stützelementen abstützbar ist, die in Abhängigkeit von einem Grenzwert des an den Stellzylindern wirksamen Druckes arretierbar sind.

Die besonderen Vorteile der erfindungsgemäßen Kokille bestehen darin, daß die Klemmkraft der Breitseitenplatte durch die Stellzylinder aufgebracht wird, so daß sich eine federelastische Abstützung ergibt, und daß bei Ausfall des die Stellzylinder beaufschlagenden Druckes die Klemmkraft durch die dann wirksam werdenden zusätzlichen Stützelemente aufrechterhalten wird.

Nach einer Ausgestaltung der Erfindung ist für die feststellbaren Stützelemente eine Steuereinrichtung mit einem Druckwächter vorgesehen, die die Stellorgane der Stützelemente ansteuert. Vorzugsweise sind die Stützelemente auf Stangen geführte Klemmelemente. Die Klemmelemente können hydraulisch betätigbar sein und als Spannkonen ausgebildet sein. Aus konstruktiven Gründen besonders vorteilhaft ist es, wenn die Klemmelemente auf die Kolbenstangen der Stellzylinder einwirken. In diesem Fall können je ein Stellzylinder und ein Klemmelement eine Baueinheit bilden.

Um zum Beispiel bei laufendem Gießbetrieb einen Formatwechsel vornehmen zu können, ist nach einer weiteren Ausgestaltung der Erfindung vorgesehen, daß die Kolbenstange eines jeden Stellzylinders über einen Distanzierzylinder mit definiertem Stellweg an der Breitseitenplatte derart angekuppelt ist, daß bei Druckentlastung des Distanzierzylinders die Klemmkraft der Breitseitenplatte gelockert ist. Durch die Messung des Stellweges kann die Klemmkraft so weit aufgehoben werden, daß eine Verstellung der Schmalseitenplatten möglich ist, die Dichtwirkung aber noch aufrechterhalten wird.

Im folgenden wird die Erfindung anhand einer ein Ausführungsbeispiel darstellenden Zeichnung näher erläutert. Im einzelnen zeigen:
- Fig. 1: eine Kokille im Horizontalschnitt in schematischer Darstellung und
- Fig. 2: einen an eine Breitseitenplatte angekuppelten Stellzylinder mit zusätzlichem Stützelement in schematischer Darstellung.

In einem Rahmen 1 sind Schmalseitenplatten 2,3 und Breitseitenplatten 4,5 gehalten. Während die Breitseitenplatte 4 unmittelbar am Rahmen 1 einstellbar abgestützt ist, ist die Breitseitenplatte 5 durch Stellzylinder 8,9 gegen den Rahmen 1 abgestützt. Die Schmalseitenplatten 2,3 sind mit in im Rahmen 1 geführten und daran widergelagerten Stellorganen 6,7 auf die gewünschte Breite des zu gießenden Stranges einstellbar. Während des Gießvorganges werden die Schmalseitenplatten 2,3 von den Breitseitenplatten 4,5 durch Klemmung gehalten. Während die Breitseitenplatte 4 im Rahmen 1 fixiert ist und somit eine Festseitenwand bildet, ist die Breitseitenplatte 5 mittels der im Rahmen 1 gehaltenen Stellzylinder 8,9 verstellbar und bildet somit eine Losseitenwand. Jeder der Stellzylinder 8,9 hat den in Figur 2 dargestellten Aufbau.

In einem im Rahmen 1 fixierten Gehäuse 10 sind als Baueinheit ein Stellzylinder 11 und ein Klemmelement 12 in Form eines hydraulisch betätigbaren Spannkonus untergebracht. Das Klemmelement 12 ist auf der Kolbenstange 13 des Stellzylinders 11 angeordnet und bildet somit ein Stützelement für die verstellbare Breitseitenplatte 5. Das freie Ende der Kolbenstange 13 ist über einen Distanzierzylinder 14 mit der beweglichen Breitseitenplatte 5 gekuppelt.

Der Stellzylinder 11 ist beidseitig mit hydraulischem Druck beaufschlagbar. Zum Festklemmen der Schmalseitenplatten 2,3 wird dem Stellzylinder 11 auf seiner in der Zeichnung rechten Seite von einer ersten Druckmittelquelle 15, einem in der Zeichnung nach rechts verstellten Stellventil 16, einer Leitung A und einem Rückschlagventil 17 das Druckmittel zugeführt. Von einer zweiten Druckmittelquelle 18 wird dem Rückschlagventil 17 über ein in der Zeichnung nach rechts verstelltes Stellventil 19 über eine Steuerleitung F Druckmittel zugeführt, durch das das Rückschlagventil 17 im entsperrten Zustand gehalten wird. Wegen eines in einer weiteren, an der rechten Seite des Stellzylinders 11 angeschlossenen Leitung F vorgesehenen einfachen Rückschlagventils 20 kann das Druckmittel nicht abfließen.

Die in der Zeichnung dargestellte linke Seite des Stellzylinders 11 ist durch Verstellen des Stellventils 16 in die linke Position mit der Druckmittelquelle 15 verbindbar. Diese Verbindung wird hergestellt, um die Breitseitenplatte 5 zu lösen bzw. zurückzustellen.

Das auf der Kolbenstange 13 angeordnete, hydraulisch betätigbare Klemmelement 12 weist ein konisches Klemmstück 12a und einen darauf angeordneten beidseitig mit Druckmittel beaufschlagbaren Kolben 12b auf. Durch Zuführen von Druckmittel über eine Leitung C bei in der rechten Position befindlichem Stellventil 19 ist das Klemmelement 12 entsperrt. Wird das Stellventil 19 in die linke Position, also in die in der Figur dargestellte Position gebracht, dann wird Druckmittel über die Leitung D mit der Folge zugeführt, daß das Klemmstück 12a auf der Kolbenstange 13 festklemmt und diese fixiert.

Eine Steuereinrichtung 21 steuert die Stellventile 16,19 in Abhängigkeit von dem Druck an der rechten Seite des Stellzylinders 11 an, der mittels eines Druckwächters 22 überwacht wird.

Die linke Seite des Distanzierzylinders 14 ist über eine Leitung G mit der Leitung A verbunden, so daß beide Zylinder 11,12 mit dem gleichen Druck beaufschlagt werden. Durch eine größer bemessene Druckfläche des Distanzierzylinders 14 wird allerdings erreicht, daß die Stellkraft des Stellzylinders 11 über das Druckpolster auf der linken Seite des Distanzierzylinders 14 wirksam wird.

Die Funktion des Stellzylinders 11 in Verbindung mit dem Klemmelement 12 und dem Distanzierzylinder 14 in Verbindung mit der Steuereinrichtung 21 ist folgende:
Wenn von der Druckmittelquelle 15 der Leitung A und G Druck zugeführt wird, wird der Kolben des Distanzierzylinders 14 in der in der Zeichnung dargestellten Position gehalten. Am Stellzylinder 11 wird der von der Druckmittelquelle 15 vorgegebene Betriebsdruck gehalten. Die verstellbare Breitseitenwand 5 wird mit der dem Druck entsprechenden Klemmkraft gegen die Stirnseiten der Schmalseitenwände 2,3 gedrückt. Da gleichzeitig über die Steuerleitung E von der weiteren Druckmittelquelle 18 über ein Rückschlagventil 23 Druckmittel zugeführt wird, wird das Rückschlagventil 17 im entsperrten Zustand gehalten. Das Rückschlagventil 20 sperrt dagegen. Das bedeutet, daß der Kolben des Stellzylinders 11 und damit auch die Breitseitenplatte 5 gegen den Druck der Druckmittelquelle 15 federelastisch abgestützt ist.

Der Druck wird von einem Druckwächter 22 überwacht und der Steuereinrichtung 21 gemeldet. Fällt der Druck unter einen Grenzwert, dann erfolgt eine Umsteuerung des Stellventils 19 in die in der Zeichnung dargestellte Position. Gleichzeitig erfolgt eine Umsteuerung des Stellventils 16 in die in der Zeichnung dargestellte mittlere Position. Diese Stellvorgänge haben zur Folge, daß das Klemmelement 12 die Kolbenstange 13 festklemmt, das Rückschlagventil 17 nicht länger im entsperrten Zustand gehalten wird und der rechten Seite des Kolbens des Stellzylinders 11 Druckmittel über das Rückschlagventil 20 zugeführt wird. Das Beharren des Stellzylinders 11 in dieser Position während der Reaktionszeit des Klemmelementes 12 wird durch Druckmittelzufuhr aus einem Druckmittelspeicher 24 gewährleistet.

Um eine definierte Entspannung der Klemmung zu erhalten, werden ebenfalls das Klemmelement 12 aktiviert und die Leitungen A und G von der Druckmittelzufuhr abgeschaltet und druckentlastet. Die Breitseitenplatte 5 kann dann über den vom Kolben des Distanzierzylinders 14 festgelegten Weg zurückweichen.

Um eine Verstellung der Breitseitenplatte 5 vorzunehmen, wird bei gelöstem Klemmelement 12 das Stellventil 16 nach links verstellt, so daß Druckmittel über die Leitung B der linken Seite des Stellzylinders 11 zugeführt wird.

## Patentansprüche

1. Kokille zum Stranggießen, bestehend aus Breitseitenplatten (4,5), von denen die eine (4) eine Festseitenwand und die andere (5) eine Losseitenwand bilden, und verstellbaren, von den Breitseitenplatten (4,5) festklemmbaren Schmalseitenplatten (2,3) sowie aus auf eine Stützkraft einstellbaren Stellzylindern (8,9,11) für die die Losseitenwand bildende Breitseitenplatte (5),
**dadurch gekennzeichnet,** daß die die Losseitenwand bildende Breitseitenplatte (5) außer an den Stellzylindern (8,9,11) an Stützelementen (12) abstützbar ist, die in Abhängigkeit von einem Grenzwert des an den Stellzylindern (8,9,11) wirksamen Druckes arretierbar sind.

2. Kokille nach Anspruch 1,
**dadurch gekennzeichnet,** daß für die feststellbaren Stützelemente (12) eine Steuereinrichtung (21) mit einem Druckwächter (22) vorgesehen ist, die die Stellorgane der Stützelemente (12) ansteuert.

3. Kokille nach Anspruch 1 oder 2,
**dadurch gekennzeichnet,** daß die Stützelemente (12) auf Stangen (13) geführte Klemmelemente sind.

4. Kokille nach Anspruch 3,
**dadurch gekennzeichnet,** daß die Stangen (13) die Kolbenstangen der Stellzylinder (8,9,11) sind.

5. Kokille nach Anspruch 3,
**dadurch gekennzeichnet,** daß die Klemmelemente (12) hydraulisch betätigbar sind.

6. Kokille nach Anspruch 4 oder 5,
**dadurch gekennzeichnet,** daß die Klemmelemente (12) Spannkonen (12a,12b) sind.

7. Kokille nach einem der Ansprüche 1 bis 6,
**dadurch gekennzeichnet,** daß je ein Stellzylinder (11) und ein Klemmelement (12) eine Baueinheit bilden.

8. Kokille nach einem der Ansprüche 1 bis 7,
**dadurch gekennzeichnet,** daß die Kolbenstange (13) eines jeden Stellzylinders (11) über einen Distanzierzylinder (14) mit definiertem Stellweg an der Breitseitenplatte (5) derart angekuppelt ist, daß bei Druckentlastung des Distanzierzylinders (14) die Klemmkraft der Breitseitenplatte (5) gelockert ist.

## Claims

1. An ingot mould for continuous casting, comprising: wide side plates (4,5), one of which (4) forms a fixed side wall and the other (5) a loose side; adustable narrow side plates (2,3), which can be clamped by the wide side plates (4,5); and adjusting cylinders (8,9,11) adjustable to a supporting force for the wide side plate (5) forming the loose side wall, characterized in that in addition to the supporting cylinders (8,9,11) the wide side plate (5) forming the loose side wall can be supported on supporting elements (12) which can be locked in dependence on a limit value of the pressure operative at the adjusting cylinders (8,9,11).

2. An ingot mould according to Claim 1,
characterized in that a control device (21) having a pressure monitor (22) which operates the adjusting members of the supporting elements (12) is provided for the blockable supporting elements (12).

3. An ingot mould according to Claim 1 or 2,
characterized in that the supporting elements (12) are clamping elements guided on rods (13).

4. An ingot mould according to Claim 3,
characterized in that the rods (13) are the piston rods of the adjusting cylinders (8,9,11).

5. An ingot mould according to Claim 3,
characterized in that the clamping elements (12) can be operated hydraulically.

6. An ingot mould according to Claim 4 or 5,
characterized in that the clamping elements (12) are clamping cones (12a,12b).

7. An ingot mould according to any of Claims 1 to 6,
characterized in that an adjusting cylinder (11) and a clamping element (12) in each case form a structural unit.

8. An ingot mould according to one of Claims 1 to 7,
characterized in that the piston rod (13) of each adjusting cylinder (11) is so coupled via a spacing cylinder (14) having a predefined adjusting travel to the wide side plate (5) that the clamping force of the wide side plate (5) is loosened when the pressure of the spacing cylinder (14) is relieved.

## Revendications

1. Lingotière pour coulée continue, constituée de plaques de grandes faces (4, 5) dont l'une (4) forme une paroi latérale fixe et l'autre (5) une paroi latérale mobile et de plaques de petites faces (2, 3) déplaçables pouvant être bloquées par les plaques de grandes faces (4, 5), ainsi que de vérins de réglage (8, 9, 11) pouvant être réglés à une force d'appui pour la plaque de grande face (5) formant la paroi latérale mobile,
caractérisée en ce que la plaque de grande face (5) formant la paroi latérale mobile peut être appuyée, en dehors des vérins de réglage (8, 9, 11), à des éléments d'appui (12) qui peuvent être arrêtés en fonction d'une valeur limite de la pression agissant sur les vérins de réglage (8, 9, 11).

2. Lingotière selon la revendication 1,
caractérisée en ce qu'un dispositif de commande (21) avec un contrôleur de pression (22) est prévu pour les éléments d'appui (12) pouvant être fixés, qui commande les organes de réglage des éléments d'appui (12).

3. Lingotière selon la revendication 1 ou 2,
caractérisée en ce que les éléments d'appui (12) sont des éléments de serrage guidés sur des tiges (13).

4. Lingotière selon la revendication 3,
caractérisée en ce que les tiges (13) sont les tiges de piston des vérins de réglage (8, 9, 11).

5. Lingotière selon la revendication 3,
caractérisée en ce que les éléments de serrage (12) sont actionnables hydrauliquement.

6. Lingotière selon la revendication 4 ou 5,
caractérisée en ce que les éléments de serrage (12) sont des cônes de tension (12a, 12b).

7. Lingotière selon l'une des revendications 1 à 6,
caractérisée en ce qu'un vérin de réglage (11) et un élément de serrage (12) forment à chaque fois une unité modulaire.

8. Lingotière selon l'une des revendications 1 à 7,
caractérisée en ce que la tige de piston (13) de chaque vérin de réglage (11) est accouplée à la plaque de grande face (5) à course de réglage définie par l'intermédiaire d'un vérin d'écartement (14) de telle manière que, dans le cas d'une décharge de pression du vérin d'écartement (14), la force de serrage de la plaque de grande face (5) est relâchée.
